# EUROPÄISCHE PATENTSCHRIFT

(11) **EP 2 083 101 B1**
(45) Veröffentlichungstag und Bekanntmachung des Hinweises auf die Patenterteilung: **13.01.2016**
(21) Anmeldenummer: 09000539.8
(22) Anmeldetag: 16.01.2009
(51) Int. Cl.: D01H 5/46, D01H 5/48, D01H 5/56

(54) **Vorrichtung zum Befestigen einer Stütze eines Streckwerkes**
Device for fixing a support of a drafting unit
Dispositif de fixation d'un support d'un système d'étirage

(30) Priorität: 26.01.2008 DE 102008006217
(43) Veröffentlichungstag der Anmeldung: 29.07.2009
(73) Patentinhaber: Saurer Components GmbH, 70736 Fellbach (DE)
(72) Erfinder: Schlegel, Jürgen, 70734 Fellbach (DE)
(74) Vertreter: Hamann, Arndt

(56) Entgegenhaltungen:
- FR-A1- 2 329 883

## Beschreibung

Die vorliegende Erfindung betrifft eine Vorrichtung zum Befestigen einer Stütze eines Streckwerkes gemäß dem Oberbegriff des Anspruches 1.

Streckwerke für Spinnereimaschinen umfassen einen an einer Stütze schwenkbar gelagerten Oberwalzen-Trag- und Belastungsarm, die mittels einer Vorrichtung lösbar an der Haltestange befestigt ist. Üblicherweise sind auf der maschinenlangen Haltestange einer Spinnereimaschine eine Vielzahl von Oberwalzen-Trag- und Belastungsarm von Streckwerken nebeneinander angeordnet.

Gemäß einer sehr einfachen Ausführungsform der Vorrichtung zur Befestigung einer Stütze ist vorgesehen, dass eine aus zwei Platten bestehende Stütze mittels einer Befestigungsschraube ortsfest an der Haltestange fixiert wird, indem die Haltestange eine Bohrung für die Anordnung einer Stütze aufweist, in die die Befestigungsschraube eingreift, wie aus der DE-AS 1 133 289 bekannt ist. Hierbei ist es nachteilig, dass durch die Aufbringung des Drehmomentes zum Anziehen der Befestigungsschraube die Bohrung in der Haltestange beschädigt werden kann. Das während des Betriebes am Streckwerk auftretende Drehmoment wird zudem zu einem großen Teil von der in die Bohrung hineinragenden Befestigungsschraube aufgenommen, was dazu führt dass die Befestigungsschraube in der Bohrung arbeitet, was zu weiteren Beschädigungen an der Haltestange führt.

Die DE 26 49 207 A1 und die FR 2 329 883 A1 beschreiben ebenfalls eine Vorrichtung zur Befestigung einer Stütze, bei der die auf die Haltestange aufgebrachte Stütze des Oberwalzen-Trag- und Belastungsarmes mittels eines als Blattfeder ausgebildeten Hebelarmes befestigt wird. Der Hebelarm ist um eine achsparallel zur Haltestange angeordnete Schwenkachse schwenkbar angeordnet und wird mittels einer auf den Hebelarm einwirkenden Einstellschraube positioniert, um die eingestellte Neigung der Stütze gegenüber der Haltestange zu fixieren. Als nachteilig erweist sich hierbei, dass der Hebelarm zur Anordnung der Stütze auf der Haltestange von einer Bedienperson in einer Position gehalten werden muss, in der der Hebelarm nicht mit einer der auf der Haltestange angeordneten Ausnehmungen in Eingriff treten kann. Des Weiteren tritt während des Betriebes ein Drehmoment am Streckwerk auf, welches eine entgegen der von der Einstellschraube ausgeübten Kraft wirkende Gegenkraft hervorruft, durch welche die im unbelasteten Zustand des Streckwerkes eingestellte Neigung der Stütze veränderlich ist.

Aufgabe der vorliegenden Erfindung ist es, eine Vorrichtung zur Befestigung einer Stütze an einer Haltestange bereitzustellen, durch die die genannten Nachteile des Standes der Technik vermieden werden können.

Dies wird erfindungsgemäß durch die Merkmale des Anspruches 1 gelöst.

Weitere vorteilhafte Ausgestaltungen der Erfindung sind Gegenstand der Unteransprüche.

Gemäß Anspruch 1 wird vorgeschlagen, dass die Vorrichtung einen um eine achsparallel zur Haltestange angeordnete Schwenkachse schwenkbaren, zweiarmigen Hebel aufweist, wobei der Hebel einen ersten Hebelarm umfasst, welcher zur Befestigung der Stütze des Oberwalzen-Trag- und Belastungsarmes mit einer in der Haltestange vorgesehenen Ausnehmung in Eingriff bringbar ist, sowie einen zweiten Hebelarm aufweist, an dem ein Mittel zur Positionierung des Hebels in einer Transport- und Montageposition oder einer Befestigungsposition angreift. Die Vorrichtung ermöglicht in einfacher Weise das Anordnen der Stütze auf der Haltestange, indem der Hebel der erfindungsgemäßen Vorrichtung in eine Transport- und Montageposition überführbar und in dieser positionierbar ist. Ein versehentliches Eingreifen des ersten Hebelarmes in eine der Ausnehmungen auf der Haltestange wird vermieden.

Vorzugsweise kann der in die Ausnehmung eingreifende erste Hebelarm eine konvex gekrümmte Außenkontur der Stirnfläche aufweisen, wobei der Krümmungsradius der Stirnfläche dem Abstand der Außenkontur von dem Mittelpunkt der Schwenkachse des Hebels entspricht. Dadurch, dass der Radius der Krümmung der Stirnfläche zugleich der axialen Ausdehnung des ersten Hebelarmes zwischen dem Rand der Stirnfläche und dem Mittelpunkt der Schwenkachse entspricht, ist die aus dem während des Betriebes am Streckwerk auftretenden Drehmoment resultierende Kraft unmittelbar auf die Schwenkachse gerichtet. Hierdurch können, anders als beim Stand der Technik, Beschädigungen an den montagerelevanten Flächen, insbesondere an der Haltestange vermieden werden.

Vorzugsweise kann der Hebel im Wesentlichen L-förmig ausgebildet sein.

Hierzu können der erste Hebelarm und der zweite Hebelarm so ausgebildet sein, dass sie zwischen ihren Längsachsen einen Winkel α zwischen 80° und 120° einschließen. Insbesondere kann das Mittel zur Positionierung des Hebels eine Schraube sein. Die im Wesentlichen L-förmige Ausgestaltung des Hebels ermöglicht die Positionierung des Hebels durch das Verschwenken um die Schwenkachse zu Transport- und Montagezwecken derart, dass der zweite Hebelarm des Hebels auf der angezogenen Schraube aufliegt und in der Transport- und Montageposition gehalten wird, während sich der erste Hebelarm außer Eingriff mit der Ausnehmung an der Haltestange befindet. Die Stütze des Oberwalzen-Trag- und Belastungsarmes ist in dieser Position des Hebels zur Montage auf der Haltestange aufbringbar und in axialer und radialer Richtung frei verschiebbar.

Hingegen steht in der Befestigungsposition der erste Hebelarm mit der Ausnehmung an der Haltestange in Eingriff, nachdem durch das Herausdrehen der Schraube der Hebel in Richtung auf die Haltestange verschwenkt wurde. Nach dem Verschwenken wird die Schraube wieder angezogen, so dass sie auf der dem ersten Hebelarm abgewandten Seite des zweiten Hebelarmes angereift und den Hebel in dieser Position fixiert. Hierzu ist das erforderliche Anzugsmoment der Schraube sehr gering, da durch die erfindungsgemäße konstruktive Ausgestaltung des Hebels lediglich die Kräfte von der Schraube aufgenommen werden müssen, die beim Schließen zum Überwinden der Rastposition des Oberwalzen-Trag- und Belastungsarmes auftreten. Die durch das Drehmoment im Betrieb des Streckwerkes hervorgerufenen Kräfte wirken direkt auf die Schwenkachse nicht aber auf die Schraube ein. Hierdurch können Beschädigungen an den montagerelevanten Bauteilen vermieden werden.

Die Erfindung ist nachfolgend anhand eines in den Zeichnungen darstellten Ausführungsbeispieles näher erläutert.
Es zeigen:
- Fig. 1: eine Seitenansicht mit Teilschnitt eines Oberwalzen-Trag- und Belastungsarmes in Transport- und Montageposition;
- Fig. 2: eine Detailansicht I des Teilschnitts gemäß Fig. 1;
- Fig. 3: eine Seitenansicht mit Teilschnitt eines Oberwalzen-Trag- und Belastungsarmes in Befestigungsposition;
- Fig. 4: eine Detailansicht III des Teilschnitts gemäß Fig. 3.

Die Darstellung in Fig. 1 zeigt eine teilweise aufgeschnittene Seitenansicht einer Stütze 2 eines Oberwalzen-Trag- und Belastungsarmes 1 eines Streckwerkes für Spinnereimaschinen. Der Oberwalzen-Trag- und Belastungsarm 1 ist schwenkbar in der Stütze 2 gelagert und über einen Bedienungshebel 10 betätigbar. Die Stütze 2 ist mittels einer Vorrichtung an einer ortsfesten Haltestange 3 der Spinnereimaschine drehfest gehalten. Der Oberwalzen-Trag- und Belastungsarm 1 weist Lenker 4, 5, 6 für jeweils eine als Ausgangswalze 7, als Mittelwalze 8 und als Eingangswalze 9 angeordnete Oberwalze auf. Die Oberwalzen des Streckwerkes sind vorzugsweise als Zwillingswalzen ausgebildet und werden mit ihren Achsen in den Aufnahmen der Lenker 4, 5, 6 gelagert. Die Befestigung der Stütze 2 des Oberwalzen-Trag- und Belastungsarmes 1 an der Haltestange 3 erfolgt mittels einer in der Stütze 2 angeordneten Vorrichtung, die einen zweiarmigen Hebel 12 umfasst, der um eine achsparallel zur Haltestange 3 angeordnete Schwenkachse 14 in eine Transport- und Montageposition, wie in Fig. 1 dargestellt, beziehungsweise in eine Befestigungsposition, wie in Fig. 3 dargestellt, überführbar ist.

Zur Überführung des zweiarmigen Hebels 12 von der Transport- und Montageposition in die Befestigungsposition und umgekehrt sowie zum Halten in einer der beiden Positionen ist eine an der Stütze 2 angeordnete Stellschraube 13 vorgesehen, die von Außen zugänglich ist.

Fig. 2 stellt eine gegenüber der Darstellung in Fig. 1 vergrößerte Detailansicht I des Teilschnittes gemäß Fig. 1 dar, in welcher die erfindungsgemäße Vorrichtung in der Stütze 2 deutlicher erkennbar ist. Achsparallel zu der Haltestange 3 ist die Schwenkachse 14 innerhalb der Stütze 2 angeordnet. Um die Schwenkachse 14 schwenkbar ist der Hebel 12 angeordnet, der von der Stellschraube 13 in seiner Transport- und Montageposition gehalten wird. Der Hebel 12 ist im Wesentlichen L-förmig ausgebildet und weist einen ersten Hebelarm 15 mit einer konvex gekrümmten Außenkontur der Stirnfläche auf, die mit einer Ausnehmung 11 an der Haltestange 3 in Eingriff bringbar ist, sowie einen zweiten Hebelarm 16, an dem die Stellschraube 13 angreift. Der erste Hebelarm 15 und der zweite Hebelarm 16 erstrecken sich ausgehend vom Mittelpunkt der Schwenkachse 14, wobei die Längsachsen des ersten Hebelarmes 15 und des zweiten Hebelarmes 16 einen Winkel α zwischen 80° und 120° einschließen.

In der Transport- und Montageposition des Oberwalzen-Trag- und Belastungsarmes 1 ist die Stirnfläche des ersten Hebelarmes 15 der Haltestange 3 abgewandt positioniert, indem sie von der Ausnehmung 11 in Richtung der Stellschraube 13 weggeschwenkt wird. Um den Hebel 12 in der Transport- und Montageposition zu halten, wird die Stellschraube 13 angezogen, so dass sie in die Stütze 2 hineinragt. Dabei liegt der zweite Hebelarm 16, der in dieser Position im Wesentlichen senkrecht zur Haltestange 3 ausgerichtet ist, auf der Stellschraube 13 auf.

Zur ortsfesten Fixierung der Stütze 2 des Oberwalzen-Trag- und Belastungsarmes 1 an der Haltestange 3 ist die Haltestange 3 mit einer im Wesentlichen keilförmigen Ausnehmung 11 versehen. Nach dem Aufschieben des Oberwalzen-Trag- und Belastungsarmes 1 auf die Haltestange 3 wird die Stellschraube 13 herausgedreht, so dass der Hebel 12 in seine Befestigungsposition verschwenkt werden kann, wie in den Fig. 3 und 4 dargstellt.

Die Darstellung in Fig. 3 zeigt den Oberwalzen-Trag- und Belastungsarm 1, der mittels der erfindungsgemäßen Vorrichtung an der Haltestange 3 festgelegt ist. Während des Betriebes des Streckwerkes wirkt auf die Stütze 2 ein Drehmoment M, dessen Wirkrichtung durch den Pfeil angedeutet ist.

Die Detailansicht III in Fig. 4 stellt den Hebel 12 der Vorrichtung in einem gegenüber der Fig. 3 stark vergrößerten Maßstab in seiner Befestigungsposition dar. In der Befestigungsposition des Hebels 12 liegt der erste Hebelarm 15 mit seiner gekrümmten Außenkontur der Stirnfläche, die einen Radius R aufweist, in der keilförmigen Ausnehmung 11 der Haltestange 3 an, während die Stellschraube 13 am zweiten Hebelarm 16 anliegt und den Hebel 12 in dieser Position hält. Der Radius R der Krümmung der Außenkontur der Stirnfläche des ersten Hebelarmes 15 entspricht dem Abstand ausgehend vom Rand der Stirnfläche des ersten Hebelarmes 15 bis zum Mittelpunkt M der Schwenkachse 14.

Da der Mittelpunkt des Krümmungsradius R der Stirnfläche des ersten Hebelarmes 15 mit dem Mittelpunkt der Schwenkachse 14 zusammenfällt, respektive die sich über die axiale Ausdehnung des Hebels 12 erstreckende Linienpressung achsparallel zur Längsachse der Schwenkachse 14 auf Grund der konvexen Krümmung der an der Ausnehmung 11 anliegenden Stirnfläche des ersten Hebelarmes 15 mit stets dem gleichen Abstand R bewirkt wird, ist die aus dem Drehmoment M resultierende Kraft direkt auf die Schwenkachse 14 gerichtet. Es tritt kein Versatz in der Kraftübertragungsebene zwischen Haltestange 3 und Schwenkachse 14 auf, so dass während des Betriebes des Streckwerkes kein zusätzliches Drehmoment auf die Schwenkachse 14 übertragen wird. Durch das Positionieren des Hebels 12 in der Transport- und Montageposition wird das Anordnen der Stütze 2 auf der Haltestange 3 vereinfacht, da der Hebel 12 während des Aufschiebens der Stütze 2 nicht mit den auf der maschinenlangen Haltestange 3 angebrachten Ausnehmungen 11 in Eingriff treten kann.

## Patentansprüche

1. Vorrichtung zum Befestigen einer Stütze (2) eines Streckwerkes an einer Haltestange (3) einer Spinnereimaschine, wobei an der Stütze (2) ein Oberwalzen-Trag- und Belastungsarm (1) schwenkbar gelagert angeordnet ist,
**dadurch gekennzeichnet,**
**dass** die Vorrichtung einen um eine achsparallel zur Haltestange (3) angeordnete Schwenkachse (14) schwenkbaren, zweiarmigen Hebel (12) aufweist, wobei der Hebel (12) einen ersten Hebelarm (15) umfasst, welcher zur Befestigung der Stütze (2) des Oberwalzen-Trag- und Belastungsarmes (1) mit einer in der Haltestange (3) vorgesehenen Ausnehmung (11) in Eingriff bringbar ist, sowie einen zweiten Hebelarm (16) aufweist, an dem ein Mittel (13) zur Positionierung des Hebels (12) in einer Transport- und Montageposition oder einer Befestigungsposition angreift, wobei der zweiarmige Hebel (12) von der Transport- und Montageposition in die Befestigungsposition und umgekehrt überführbar ist.

2. Vorrichtung nach Anspruch 1, **dadurch gekennzeichnet, dass** der in die Ausnehmung (11) eingreifende erste Hebelarm (15) eine konvex gekrümmte Außenkontur der Stirnfläche aufweist, deren Krümmungsradius (R) dem Abstand der Außenkontur von dem Mittelpunkt (M) der Schwenkachse (14) des Hebels (12) entspricht.

3. Vorrichtung nach einem der Ansprüche 1 oder 2, **dadurch gekennzeichnet, dass** der Hebel (12) im Wesentlichen L-förmig ausgebildet ist.

4. Vorrichtung nach Anspruch 3, **dadurch gekennzeichnet, dass** der erste Hebelarm (15) und der zweite Hebelarm (16) so ausgebildet sind, dass sie zwischen ihren Längsachsen einen Winkel (α) zwischen 80° und 120° einschließen.

5. Vorrichtung nach einem der Ansprüche 1 bis 4, **dadurch gekennzeichnet, dass** das Mittel zur Positionierung des Hebels (12) eine Schraube (13) ist.

## Claims

1. Device for fastening a support (2) of a drafting arrangement on a holding rod (3) of a spinning machine, a top roller carrying and weighting arm (1) being arranged pivotably mounted on the support (2),
**characterised in that**
the device has a two-armed lever (12) which can be pivoted about a pivot axle (14) arranged axially parallel to the holding rod (3), the lever (12) comprising a first lever arm (15), which can be brought into engagement with a recess (11) provided in the holding rod (3) to fasten the support (2) of the top roller carrying and weighting arm (1), as well as having a second lever arm (16), on which a means (13) engages to position the lever (12) in a transporting and assembly position or a fastening position, the two-armed lever (12) being able to be transferred from the transporting and assembly position into the fastening position and vice versa.

2. Device according to claim 1, **characterised in that** the first lever arm (15) engaging in the recess (11) has a convexly curved outer contour of the end face, the radius (R) of curvature of which corresponds to the spacing of the outer contour from the centre point (M) of the pivot axle (14) of the lever (12).

3. Device according to either of claims 1 or 2, **characterised in that** the lever (12) is substantially L-shaped.

4. Device according to claim 3, **characterised in that** the first lever arm (15) and the second lever arm (16) are configured in such a way that they enclose an angle (α) of between 80° and 120° between their longitudinal axes.

5. Device according to any one of claims 1 to 4, **characterised in that** the means for positioning the lever (12) is a screw (13) .

## Revendications

1. Dispositif dévolu à la fixation d'un élément d'appui (2) d'un mécanisme d'étirage à une tige de retenue (3) d'une machine de filage, un bras (1) de support et de contrainte de rouleaux supérieurs étant monté à pivotement sur ledit élément d'appui (2),
**caractérisé par le fait**
**que** ledit dispositif est muni d'un levier (12) à deux bras, apte à pivoter autour d'un axe de pivotement (14) agencé parallèlement à l'axe de la tige de retenue (3), ledit levier (12) comprenant un premier bras (15) qui peut être mis en prise avec un évidement (11) prévu dans la tige de retenue (3), en vue de la fixation de l'élément d'appui (2) du bras (1) de support et de contrainte des rouleaux supérieurs, et comportant un second bras (16) avec lequel vient en prise un moyen (13) dédié au positionnement du levier (12) en un emplacement de transport et de montage ou en un emplacement de fixation, ledit levier (12) à deux bras pouvant être transféré de l'emplacement de transport et de montage à l'emplacement de fixation, et inversement.

2. Dispositif selon la revendication 1, **caractérisé par le fait que** le premier bras (15) du levier, pénétrant dans l'évidement (11), présente une face extrême dotée d'un profil extérieur à courbure convexe dont le rayon de courbure (R) correspond à la distance comprise entre ledit profil extérieur et le centre (M) de l'axe de pivotement (14) dudit levier (12).

3. Dispositif selon l'une des revendications 1 ou 2, **caractérisé par le fait que** le levier (12) est réalisé, pour l'essentiel, avec configuration en L.

4. Dispositif selon la revendication 3, **caractérisé par le fait que** le premier bras (15) du levier et le second bras (16) dudit levier sont réalisés de manière qu'ils décrivent, entre leurs axes longitudinaux, un angle (α) mesurant entre 80° et 120°.

5. Dispositif selon l'une des revendications 1 à 4, **caractérisé par le fait que** le moyen, dédié au positionnement du levier (12), se présente comme une vis (13).
